# FASCICULE DE BREVET EUROPEEN

(11) **EP 0 105 813 B1**
(45) Date de publication et mention de la délivrance du brevet: **12.03.1986**
(21) Numéro de dépôt: 83420142.8
(22) Date de dépôt: 24.08.1983
(51) Int. Cl.: A62B 18/04, A42B 3/00

(54) **Casque de protection, utilisable avec un masque respiratoire**
Schutzhelm zur Verwendung mit einer Atemschutzmaske
Protective headgear for use with a breathing mask

(30) Priorité: 03.09.1982 FR 8215389
(43) Date de publication de la demande: 18.04.1984
(73) Titulaire: ETS. JEAN GALLET ET FILS, Chatillon-sur-Chalaronne 01400 (Ain) (FR)
(72) Inventeur: Galet, Adrien, Chatillon-sur-Chalaronne (Ain) (FR)
(74) Mandataire: Maureau, Bernard

## Description

La présente invention a pour objet un casque de protection comprenant une calotte rigide et une coiffe intérieure comportant des bandes transversales souples dont les parties latérales convergent en des points symétriques par rapport au plan médian longitudinal du casque et situés sensiblement au niveau des oreilles de l'utilisateur, ce casque étant utilisable avec un masque respiratoire amovible amarré sur le casque par au moins un bras de fixation latéral, de longueur variable, articulé sur un côté du masque et lié à la calotte du casque sur un côté de celle-ci, des crans et/ou crochets retenant le bras tout en le rendant séparable du casque.

Un casque de ce genre, sur lequel est adaptable un masque respiratoire amovible, est déjà connu par le brevet US-A N° 3990757. De plus, pour un casque complété par un masque facial, il est généralement connu, par exemple par le brevet US-A N° 4279037, de maintenir l'ensemble sur la tête de l'utilisateur au moyen d'une coiffe intérieure à la calotte, comportant des bandes transversales souples dont les parties latérales convergent en des zones situées au niveau des oreilles de l'utilisateur, la liaison entre le masque et le casque proprement dit étant réalisée dans ces zones - voir aussi le brevet G B-AN" 844060.

Le brevet US-A N° 3990757 concerne un casque d'aviateur, sur lequel est adaptable un masque respiratoire de dimensions réduites, lié à la calotte du casque par un unique bras latéral placé soit du côté droit, soit du côté gauche. Un bras unique serait certainement insuffisant pour assurer la bonne tenue d'un masque respiratoire couvrant toute la face de l'utilisateur, en assurant l'étanchéité sur le pourtour du masque.

Le bras de fixation unique selon le brevet US-A N° 3990757 est pourvu de moyens tels que crans ou crochets, coopérant avec une partie réceptrice pourvue de crans d'accrochage internes, portée latéralement par la calotte du casque. Cet ensemble permet de régler la longueur du bras de fixation, mais n'assure pas une tension élastique du bras, dans le sens de l'application du masque sur la face de l'utilisateur. En outre, la mise en place du masque exige l'introduction de l'extrémité du bras de fixation dans la partie réceptrice de la calotte du casque, ce qui peut constituer une manoeuvre délicate, relativement difficile à effectuer par l'utilisateur s'il ne retire pas son casque.

La présente invention fournit un casque susceptible d'être utilisé avec un masque respiratoire, et notamment destiné aux pompiers, militaires, préposés au maintien de l'ordre, etc., ce casque permettant l'adaptation du masque respiratoire par des moyens simples et sûrs, en une manoeuvre réalisable dans un temps très court et sans nécessité de retirer le casque, grâce à une opération préalable de réarmement, l'étanchéité étant dans tous les cas assurée sur le pourtour du masque.

A cet effet, l'invention prévoit que la calotte du casque est pourvue extérieurement et de chaque côté, au niveau des oreilles de l'utilisateur, de crans d'accrochage pour l'amarrage de deux bras de fixation latéraux rattachés au masque respiratoire de part et d'autre de celui-ci, que chaque bras de fixation latéral comprend deux éléments télescopiques reliés entre eux par des moyens à ressort tendant à les faire pénétrer l'un dans l'autre, qu'un crochet coopérant avec le cran correspondant de la calotte est monté pivotant sur l'élément télescopique postérieur du bras, des moyens de butée étant prévus sur l'élément télescopique antérieur du bras et sur un prolongement du crochet pour verrouiller temporairement les deux éléments en position étirée, et que sont encore prévus des moyens de déverrouillage de ces moyens de butée, déclenchés par appui des bras sur la surface extérieure du casque lors de la mise en place du masque.

Le fait d'avoir deux bras de fixation, tendus par des ressorts et dont les points d'amarrage coïncident avec les points de convergence des bandes transversales de la coiffe, permet d'obtenir une étanchéité du masque sur son pourtour, sans effectuer aucun réglage de longueur des bras. De plus, la mise en place du masque est extrêmement aisée pour l'utilisateur, après que celui-ci a réalisé l'opération préliminaire d'armement consistant à étirer les deux bras jusqu'à ce que les moyens de butée viennent automatiquement coopérer pour bloquer les bras en position étirée. Il suffit alors de rabattre les deux bras vers le casque, ce qui est permis par leur montage pivotant sur le masque, jusqu'à ce que les moyens de déverrouillage, venant en appui contre les parois latérales de la calotte, viennent déverrouiller automatiquement les moyens de butée, ce qui permet aux bras de se rétracter sous l'effet de leurs ressorts, en provoquant la libération des crochets qui viennent s'accrocher sur les crans correspondants, externes et accessibles latéralement.

Par ailleurs, ces crans d'accrochage sont réalisables simplement et économiquement, notamment en venant de moulage avec les zones latérales de la calotte du casque.

Suivant une forme de réalisation particulière, chaque bras de fixation du masque respiratoire comprend deux éléments tubulaires montés coulissants l'un dans l'autre et reliés entre eux par un ressort intérieur tendant à les faire pénétrer l'un dans l'autre, les moyens de butée comprenant, d'une part, une butée formée à l'extrémité, éloignée du masque, de l'élément tubulaire extérieur articulé au masque et, d'autre part, une partie d'une patte prolongeant le crochet au-delà de son articulation sur l'élément tubulaire intérieur, tandis que les moyens de déverrouillage sont constitués par une autre partie de la patte. Un câble interne peut limiter l'étirement des bras et éviter ainsi la séparation des deux éléments tubulaires. Des moyens d'arrêt, prévus d'une part sur le tube extérieur et d'autre part sur la patte prolongeant le crochet, peuvent à titre auxiliaire bloquer le masque dans sa position finale.

De toute façon, l'invention sera mieux comprise à l'aide de la description qui suit, en référence au dessin schématique annexé représentant, à titre d'exemple non limitatif, quelques formes d'exécution de ce casque de protection, utilisable avec un masque respiratoire:
la fig. 1 est une vue de côté d'un casque de protection conforme à la présente invention, utilisé en même temps qu'un masque respiratoire retenu sur ce casque;
la fig. 2 est une vue en coupe longitudinale du casque de la fig. 1, et la fig. 3 en est une vue en coupe transversale, montrant les particularités de la coiffe;
la fig. 4 est une vue de côté partielle illustrant une variante de cette coiffe;
la fig. 5 est une vue en coupe suivant 5-5 de la fig. 1, et à échelle agrandie, montrant le détail de l'un des bras de fixation du masque, représenté en position armée;
la fig. 6 est une vue similaire à la fig. 5, montrant le bras de fixation à l'instant du déclenchement, au cours de la mise en place du masque;
la fig. 7 est une vue similaire aux fig. 5 et 6, montrant le bras de fixation du masque accroché sur le cran correspondant du casque;
la fig. 8 est une vue de côté relative à une autre forme de réalisation du casque de protection selon la présente invention;
la fig. 9 est une vue en coupe longitudinale du casque de la fig. 8.

Sur les fig. 1 à 3 est représenté un casque de protection, par exemple un casque destiné aux sapeurs-pompiers, qui comprend une calotte protectrice rigide 1 à l'intérieur de laquelle est disposée une coiffe 2 déformable, qui est la partie s'adaptant sur la tête de l'utilisateur. Ce casque de protection est prévu pour pouvoir être utilisé en même temps qu'un masque respiratoire 3 recouvrant l'ensemble du visage et comportant une lunette 4 (voir fig. 1 et 2).

Comme le montrent les fig. 2 et 3, la coiffe 2 du casque comprend un porte-bandeau 5, fixé à l'intérieur de la calotte 1 en six points 6 et comportant entre ces points des guides 7 traversés par un bandeau 8 de longueur réglable par un moyen quelconque en fonction du tour de tête de l'utilisateur. La coiffe 2 comprend encore un ensemble déformable composé de trois bandes transversales 9, 10,11 et d'une bande longitudinale 12, cet ensemble étant réalisé en matière souple mais non élastique: tissu, cuir, ou combinaison de tissu et de cuir.

La bande souple longitudinale 12, destinée à envelopper exactement la tête de l'utilisateur en suivant son profil, a son extrémité antérieure amarrée de façon réglable, par exemple par l'intermédiaire d'une boucle autobloquante 13 (voir fig. 3), à celui des points de fixation 6 situé dans la zone frontale de la calotte 1 et du porte-bandeau 5. L'extrémité postérieure de la bande souple longitudinale 12, dépourvue de moyens de réglage, est fixée dans la zone occipitale de la calotte 4 par l'intermédiaire d'une pièce de liaison semi-rigide 14, pouvant être maintenue sur la calotte 1 en utilisant le point de fixation 6 arrière du porte-bandeau 5. Cette pièce semi-rigide 14 évite le retournement partiel de la coiffe 4 et notamment de la bande transversale postérieure 11, lors de la mise en place du casque sur la tête.

Les parties médianes des trois bandes souples transversales 9, 10, 11 croisent à angle droit la bande souple longitudinale 12, à laquelle elles sont liées de manière à ne former qu'une seule pièce. Dans la forme d'exécution ici considérée, et comme le montre plus particulièrement la fig. 2, les parties latérales des trois bandes souples transversales 9, 10, 11 aboutissent de chaque côté à trois boucles autobloquantes (respectivement: 15, 16, 17), fixées individuellement à l'intérieur de la calotte 1. Les trois boucles 15,16,17 sont disposées suivant un arc de cercle, detelle sorte que les directions des trois bandes 9, 10, 11 dans les parties latérales convergent en un même point 18, situé légèrement en avant de l'oreille dont la région reste dégagée, ce qui permet d'équiper le casque avec des écouteurs. Toute cette disposition, et en particulier la position des deux points 18, est évidemment symétrique par rapport au plan médian longitudinal du casque.

Grâce aux boucles respectives 15, 16, 17, les trois sangles transversales 9, 10, 11 sont réglables en longueur à gauche et à droite, ce qui permet en particulier:
- par action simultanée sur le réglage de la bande transversale antérieure 9 et de la bande transversale centrale 10, d'élever ou d'abaisser le casque par rapport à la tête;
- par action simultanée sur le réglage de la bande transversale centrale 10 et de la bande transversale postérieure 11, d'avancer ou de reculer le casque par rapport à la tête.

Ces réglages, effectués une fois pour toutes avec ceux du bandeau 8 et de la jugulaire 19, permettent un maintien optimum du casque, notamment pour l'adaptation du masque respiratoire 3 par les moyens qui seront décrits plus loin.

Dans une variante permettant d'obtenir les mêmes résultats, les parties latérales convergentes des trois bandes souples 9, 10, 11 de la coiffe ne sont pas amarrées individuellement à la calotte 1, mais traversent de chaque côté, comme le montre la fig. 4, deux lumières autobloquantes concentriques 20, 21 ménagées dans un disque latéral rigide 22, par exemple un disque métallique, présentant une ouverture centrale 18' par laquelle il est fixé à l'intérieur de la calotte 1. Chacun des deux disques 22 peut encore comporter, dans sa partie tournée vers le bas, une autre lumière en arc de cercle 23 permettant l'amarrage et l'orientation de la jugulaire 19.

La calotte 1 du casque comporte extérieurement, pour l'adaptation du masque respiratoire 3, deux crans d'accrochage sensiblement verticaux 24 formés de chaque côté de cette calotte, dans la zone de convergence des parties latérales des trois bandes transversales 9, 10, 11 de la coiffe 2. Pour pouvoir être amarré sur ces crans 24, le masque respiratoire 3 est muni de deux bras de fixation 25, articulés respectivement sur deux pièces 26 fixées de part et d'autre du cerclage 27 de sa lunette 4; la longueur des pièces 26 est telle qu'elle fixe l'écartement des deux bras 25 à une valeur leur permettant de passer facilement de part et d'autre de la calotte 1 du casque.

La structure de chacun des bras de fixation 25 est plus particulièrement représentée aux fig. 5 à 7. Le bras 25 comprend deux éléments tubulaires 28, 29, dont l'un est monté coulissant à l'intérieur de l'autre d'où une structure télescopique. L'élément tubulaire extérieur 28 est situé en avant et articulé, suivant un axe 30, sur la pièce 26 tandis que sur l'élément tubulaire intérieur 29, situé en arrière, est articulé un crochet 31, pivotant autour d'un axe 32. Les deux axes 30, 32 sont reliés entre eux par un ressort hélicoïdal 33, logé à l'intérieur des deux éléments tubulaires 28,29 et tendant à faire pénétrer ces deux éléments l'un dans l'autre. Un câble interne 34 relie aussi les deux axes 30, 32, en traversant le ressort 33, de manière à limiter la sortie de l'élément 29 hors de l'élément 28, donc l'étirement du bras 25.

Initialement, chaque bras 25 est «armé» en tirant l'élément tubulaire intérieur 29 hors de l'élément tubulaire extérieur 28, ce qui tend le ressort 33, et en immobilisant les,deuxéléments 28, 29 l'un relativement l'autre grâce aux moyens suivants: l'extrémité de l'étémenttuibulaire extérieur 28 éloignée de l'axe 30 forme une butée d'armement 35, qui coopère avec un cran de retenue 36 appartenant à une patte 37 qui prolonge le crochet 31 au-delà de son axe articulation 32 (voir fig. 5). Les deux bras 25 se trouvant ainsi armés, l'utilisateur les rabat simultanément contre les deux côtés du casque, comme indiqué par une flèche 38. A l'instant où chaque bras 25 vient en contact avec la paroi du casque, une partie 39 de la patte 37 du crochet 31, constituant profil de déclenchement, coopère avec cette paroi de manière à faire pivoter le crochet 31 dans le sens indiqué par une flèche 40 (voir fig. 6). Le cran de retenue 36 échappe alors à la butée d'armement 35 et" sous l'effet de la traction exercée par le ressort 33, le bras de fixation 35 se rétracte comme indiqué par une flèche 41, jusqu'à ce que le crochet 31 vienne coopérer avec le cran 24. Dans cette positron définitive, illustrée par la fig. 7, des moyens d'arrêt tels que des crans avec rampes 42, 43, prévus d'une part sur l'élément tubulaire extérieur 28 et d'autre part sur la patte 37 qui prolonge le crochet 31, assurent un blocage du masque respiratoire 3.

Le masque 3 est ainsi bloqué sur le casque, et il se trouve correctement positionné par rapport au visage grâce aux réglages préalablement effectués sur la coiffe 2 du casque. On obtient de cette manière une étanchéité correcte, en évitant au masque 3 et en particulier au cerclage 27 de sa lunette 4 de buter contre le bord du casque, avantageusement pourvu d'un joint souple 44, tel qu'un joint tubulaire en caoutchouc mousse qui, venant s'appuyer sur le masque, assurera une protection contre les projections diverses risquant de pénétrer à l'intérieur du casque, ce joint souple 44 ne gênant pas le passage de la lèvre périphérique du masque 3 lors de sa mise en place.

Dans une autre forme de réalisation, illustrée par lesfig. 8 et 9, lacoiffe 2 est simplifiée et constituée, d'une part, d'un coussinet ou plus avantageusement de deux demi-coussinets 45 sur lesquels viennent prendre appui le front et une partie des tempes de l'utilisateur et, d'autre part, associées à ces coussinets 45, trois bandes transversales 9, 10, 11 réglables en périmètre par des boucles ou des rubans auto-agrippants 15, 16, 17 qui permettent d'ajuster la coiffe à la taille de l'utilisateur et la position du casque en hauteur par rapport à la tête.

Grâce à l'appui frontal sur les coussinets 45, quel que soit le tour de tête de l'utilisateur, son visage aura toujours sensiblement la même position par rapport à la face avant 46 du casque.

On évite ainsi, en particulier pour les petits tours de tête, un recul du visage à l'intérieur du casque qui risque de faire buter le masque respiratoire 3 . par sa partie rigide 27 sur la face avant 46 du casque, nuisant ainsi à l'étanchéité du masque respiratoire.

En agissant sur le réglage des bandes transversales antérieure 9 et centrale 10, on élève ou on abaisse le casque. En agissant sur le réglage de la bande postérieure 11 qui enserre la nuque, on fait plaquer le front sur les coussinets 45, réglant ainsi en même temps le tour de tête et assurant grâce à cette bande 11 en appui sur la nuque une bonne résistance du casque au déchaussement.

Ces trois bandes transversales 9, 10, 11 remplacent donc ici efficacement la coiffe plus complète avec bandeau et bande longitudinale de la première forme de réalisation, mais elles concourent toujours sensiblement en un même point 18 qui correspond à la zone d'amarrage des bras tendeurs 25 de fixation du masque respiratoire 3 adaptable sur le casque. On notera que les crans d'accrochage 24 que comporte la calotte 1 du casque, pour l'amarrage des bras 25, forment dans le cas présent un certain angle avec la verticale. La structure des bras 25 et leur fonctionnement ne sont pas modifiés.

Ce casque peut encore comporter, comme le montre la fig. 9, un double écran mobile escamotable, à savoir: un premier écran 47, dit écran oculaire, susceptible d'être amené par pivotement devant les yeux de l'utilisateur, et un second écran 48, dit écran facial, susceptible d'être amené par pivotement dans une position abaissée recouvrant entièrement le visage de l'utilisateur. Lorsqu'ils sont relevés, les deux écrans 47, 48 se logent sous la calotte 1, entre celle-ci et une partie interne 49; l'écran facial 48 demeure alors partiellement en saillie à l'avant du casque pour former une visière, tandis que l'écran oculaire 47 est entièrement escamoté, entre l'écran facial 48 et la partie interne 49 solidaire de la calotte 1.

## Revendications

1. Casque de protection comprenant une calotte rigide (1) et une coiffe intérieure (2) comportant des bandes transversales souples (9, 10, 11 ) dont les parties latérales convergent en des points (18,18') symétriques par rapport au plan médian longitudinal du casque et situés sensiblement au niveau des oreilles de l'utilisateur, ce casque étant utilisable avec un masque respiratoire amovible (3) amarré sur le casque par au moins un bras de fixation latéral (25), de longueur variable, articulé sur un côté du masque (3) et lié à la calotte (1 ) du casque sur un côté de celle-ci, des crans et/ou crochets retenant le bras tout en le rendant séparable du casque, caractérisé en ce que la calotte (1 ) est pourvue extérieurement et de chaque côté, au niveau des oreilles de l'utilisateur, de crans d'accrochage (24) pour l'amarrage de deux bras de fixation latéraux (25) rattachés au masque respiratoire (3) de part et d'autre de celui-ci, en ce que chaque bras de fixation latéral (25) comprend deux éléments télescopiques (28, 29) reliés entre eux par des moyens à ressort (33) tendant à les faire pénétrer l'un dans l'autre, en ce qu'un crochet (31 ) coopérant avec le cran (24) correspondant de la calotte (1 ) est monté pivotant sur l'élément télescopique postérieur (29) du bras (25), des moyens de butée (35, 36) étant prévus sur l'élément télescopique antérieur (28) du bras (25) etsur un prolongement (37) du crochet (31 ) pour verrouiller temporairement les deux éléments (28, 29) en position étirée, et en ce que sont encore prévus des moyens de déverrouillage (39) de ces moyens de butée (35,36), déclenchés par appui des bras (25) sur la surface extérieure du casque lors de la mise en place du masque (3).

2. Casque de protection selon la revendication 1, caractérisé en ce que les deux crans d'accrochage (24) pour l'amarrage des bras de fixation (25) du masque respiratoire (3) viennent de moulage avec les zones latérales de la calotte (1 ) du casque.

3. Casque de protection selon la revendication 1, caractérisé en ce que les deux crans d'accrochage (24) pour l'amarrage des bras de fixation (25) du masque respiratoire (3) résultent de pièces rapportées sur la calotte (1 ) du casque.

4. Casque de protection avec masque respiratoire selon l'une des revendications 1 à 3, caractérisé en ce que chaque bras defixation (25) du masque respiratoire (3) comprend deux éléments tubulaires (28, 29) montés coulissants l'un dans l'autre et reliés entre eux par un ressort intérieur (33) tendant à les faire pénétrer l'un dans l'autre, les moyens de butée comprenant, d'une part, une butée (35) formée à l'extrémité, éloignée du masque (3), de l'élément tubulaire extérieur (28) articulé au masque (3) et, d'autre part, une partie (36) d'une patte (37) prolongeant le crochet (31 ) au-delà de son articulation (32) sur l'élément tubulaire intérieur (29), tandis que les moyens de déverrouillage sont constitués par une autre partie (39) de la patte (37).

5. Casque de protection avec masque respiratoire selon la revendication 4, caractérisé en ce que chaque bras de fixation (25) du masque respiratoire (3) comprend un câble interne (34), reliant l'articulation (30) de l'élément tubulaire extérieur (28) au masque (3) avec l'articulation (32) de l'élément tubulaire intérieur (29) au crochet (31), en traversant le ressort précité (33), ledit câble (34) limitant l'étirement du bras (25).

6. Casque de protection avec masque respiratoire selon l'une des revendications 4 ou 5, caractérisé en ce que des moyens d'arrêt, tels que crans avec rampes (42, 43), sont prévus, d'une part, sur l'élément tubulaire extérieur (28) et, d'autre part, sur la patte (37) prolongeant le crochet (31 ), pour bloquer le masque respiratoire (3).

7. Casque de protection selon l'une des revendications 1 à 6, caractérisé en ce que sa coiffe intérieure (2) comporte, outre les bandes transversales (9,10, 11 ) qui convergent en des points (18, 18') où se situent les crans d'accrochage (24) pour l'amarrage des bras de fixation (25) du masque respiratoire (3), une bande longitudinale (12) croisant les bandes transversales (9, 10, 11) ainsi qu'un bandeau (8).

8. Casque de protection selon l'une des revendications 1 à 6, caractérisé en ce que sa coiffe intérieure (2) comporte, outre les bandes transversales (9,10,11 ) qui convergent en des points (18,18') où se situent les crans d'accrochage (24) pour l'amarrage des bras de fixation (25) du masque respiratoire (3), au moins un coussinet (45) prévu pour l'appui du front et d'une partie des tempes de l'utilisateur.

9. Casque de protection selon l'une des revendications 1 à 8, caractérisé en ce qu'il comprend en outre un double écran mobile escamotable sous sa calotte (1 ), à savoir un écran oculaire (47) et un écran facial (48).

## Claims

1. Protective headgear including a rigid shell (1) and an interior lining (2) having flexible transverse straps (9, 10, 11) the lateral sections of which meet at points (18, 18') which are symmetrical with respecttothe longitudinal median plane ofthe headgear and are located substantially atthe level of the ears of the wearer, which headgear can be used with a detachable breathing mask (3) anchored to the headgear by at least one lateral fixing arm (25), of variable length, articulated on one side of the mask (3) and connected to the shell (1 ) of the headgear on one side of said shell, catches and/or hooks retaining the arm, whilst making it separable from the headgear, characterised in that the shell (1) is provided externally and on either side, at the level of the ears of the wearer, with fastening catches (24) for anchoring two lateral fixing arms (25) attached to the breathing mask (3) to either side thereof, in that each lateral fixing arm (25) includes two telescopic elements (28, 29) connected together by spring means (33) urging them to engage one within the other, in that a hook (31), which co-operates with the corresponding catch (24) of the shell (1), is pivotally mounted on the rear telescopic element (29) of the arm (25), abutment means (35, 36) being provided on the front telescopic element (28) of the arm (25) and on an extension (37) of the hook (31 ) to temporarily lock the two elements (28,29) in the extended position, and in that means (39) are also provided for unlocking said abutment means (35, 36), released by pressure of the arms (25) on the external surface of the headgear when the mask (3) is put in position.

2. Protective headgear according to Claim 1, characterised in that the two fastening catches (24) for anchoring the fixing arms (25) of the breathing mask (3) are made by moulding with the lateral areas of the shell (1) of the headgear.

3. Protective headgear according to Claim 1, characterised in that the two fastening catches (24) for anchoring the fixing arms (25) of the breathing mask (3) are formed from members joined into the shell (1 ) of the headgear.

4. Protective headgear with breathing mask according to any one of Claims 1 to 3, characterised in that each fixing arm (25) of the breathing mask (3) includes two tubular elements (28, 29) slidably mounted one within the other and connected together by an internal spring (33) urging them to engageone within the other, the abutment means including, on the one hand, an abutment (35) formed atthe end away from the mask (3) of the external tubular element (28) articulated on the mask (3) and, on the other hand, a portion (36) of a tongue (37) extending the hook (31) beyond its pivot (32) on the internal tubular element (29), whilst the unlocking means are constituted by another portion, (39) of the tongue (37).

5. Protective headgear with breathing mask according to Claim 4, characterised in that each fixing arm (25) of the breathing mask (3) includes an internal cable (34), connecting the pivot (30) of the external tubular element (28) on the mask (3) with the pivot (32) of the internal tubular element (29) on the hook (31), said cable (34) passing through the aforementioned spring (33) and limiting the extension of the arm (25).

6. Protective headgear with breathing mask according to Claim 4 or 5, characterised, in that stop means, such as catches with ramps (42,,43), are provided, on the one hand, on the external tubular element (28), and, on the other hand, o.n the tongue (37) extending the hook (31), to lock the breathing mask (3).

7. Protective headgear according to any one of Claims 1 to 6, characterised in that its interior lining (2) includes, in addition to the transverse straps (9, 10, 11) which meet at the points (18, 18') at which are located the fastening catches (24) for anchoring the fixing arms (25) of the breathing mask (3), a longitudinal strap (12) crossing the transverse straps (9,10,11) as well as a band (8).

8. Protective headgear according to any one of Claims 1 to 6, characterised in that its interior lining (2) comprises, in addition to the transverse straps (9, 10, 11) which meet at the points (18, 18') at which are located the fastening catches (24) for anchoring the fixing arms (25) of the breathing mask (3), at least one pad (45) provided for the forehead and a part of the temples of the wearer to press against.

9. Protective headgear according to any one of Claims 1 to 8, characterised in that it furthermore includes a movable retractable double shield under its shell (1), that is to say an eye shield (47) and a facial shield (48).

## Patentansprüche

1. Schutzhelm mit einer starren Kalotte (1 ) und einer inneren Haube (2), die aus schmiegsamen Transversalbändern (9, 10, 11) gebildet ist, deren Seitenteile in zur mittleren Längsebene des Schutzhelms symmetrischen und etwa in Höhe der Ohren des Benutzers liegenden Punkten (18,18') zusammenlaufen, wobei der Schutzhelm mit einer abnehmbaren Atemschutzmaske (3) verwendbar ist, die an ihm durch wenigstens einen seitlichen Befestigungsarm (25) einstellbarer Länge befestigt ist, der auf einer Seite der Atemschutzmaske (3) angelenkt und mit der Kalotte (1 ) des Schutzheims auf einer von deren Seiten befestigt ist, und wobei Kerben und/oder Haken zur lösbaren Halterung des Befestigungsarms an dem Schutzhelm vorgesehen sind, dadurch gekennzeichnet, dass die Kalotte (1) aussen an jeder ihrer Seiten in Höhe der Ohren des Benutzers mit Verhakungskerben oder -schlitzen (24) zum Anbringen von zwei seitlichen Befestigungsarmen (25) versehen ist, die zu beiden Seiten der Atemschutzmaske mit dieser verbunden sind, dass jeder der seitlichen Befestigungsarme (25) zwei teleskopartige Elemente (28, 29) aufweist, die durch federnde Mittel (33) miteinander verbunden und so vorgespannt sind, dass sie ineinander einzudringen versuchen, dass ein mit der zugeordneten Verhakungskerbe (24) der Kalotte (1) zusammenwirkender Haken (31) schwenkbar an dem hinteren teleskopartigen Element (29) des Befestigungsarms (25) montiert ist, dass an dem vorderen teleskopartigen Element (28) des Befestigungsarms (25) und an einer Verlängerung (27) des Hakens (31) Anschlagmittel (35, 36) vorgesehen sind, durch die die beiden Elemente. (28; 29) in ausgezogener Position zeitweilig verriegelbar sind, und dass ferner Entriegelungsmittel (39) für diese Anschlagmittel (35, 36) vorgesehen sind, die durch das Abstützen der Befestigungsarme an der Aussenfläche des Schutzhelms beim Anlegen der Atemschutzmaske (3) auslösbar sind.

2. Schutzhelm nach Anspruch 1, dadurch gekennzeichnet, dass die beiden Verhakungskerben (24) zum Einhängen der Befestigungsarme (25) der Atemschutzmaske (3) einstückig mit den seitlichen Zonen der Kalotte (1 ) des Schutzhelms ausgeformt sind.

3. Schutzhelm nach Anspruch 1, dadurch gekennzeichnet, dass die beiden Verhakungskerben (24) zum Einhängen der Befestigungsarme (25) der Atemschutzmaske (3) aus an der Kalotte (1) des Schutzhelms angesetzten Teilen bestehen.

4. Schutzhelm mit Atemschutzmaske nach einem der Ansprüche 1 bis 3, dadurch gekennzeichnet, dass jeder Befestigungsarm (25) der Atemschutzmaske (3) zwei rohrförmige Elemente (28, 29) umfasst, die ineinander gleitend angeordnet und durch eine innere Feder (33) miteinander verbunden sind, welche sie so vorspannt, dass sie ineinander einzudringen versuchen, dass die Anschlagmittel einerseits einen an dem von der Atemschutzmaske (3) entfernten Ende des an der Atemschutzmaske (3) angelenkten äusseren rohrförmigen Elements (38) ausgebildeten Anschlag (35) und andererseits ein Teil (36) einer Klaue (37) umfassen, welche den Haken (31) jenseits seiner Gelenkverbindung (32) mit dem inneren rohrförmigen Element (29) verlängern, und dass die Entriegelungsmittel von einem anderen Teil (39) der Klaue (37) gebildet sind.

5. Schutzhelm mit Atemschutzmaske nach Anspruch 4, dadurch gekennzeichnet, dass jeder Befestigungsarm (25) der Atemschutzmaske (3) ein Innenkabel (34) aufweist, das die zwischen dem äusseren rohrförmigen Element (28) und der Atemschutzmaske (3) gebildete Gelenkverbindung (30) mit der zwischen dem inneren rohrförmigen Element (29) und dem Haken (31 ) gebildeten Gelenkverbindung (32) verbindet, die genannte Feder (33) durchläuft und die Auszugsbewegung des Befestigungsarms (25) begrenzt.

6. Schutzhelm mit Atemschutzmaske nach einem der Ansprüche 4 oder 5, dadurch gekennzeichnet, dass Haltemittel, z.B. mit Rampen (42, 43) versehene Kerben, vorgesehen sind, die einerseits an dem äusseren rohrförmigen Element (28) und andererseits an der dem Haken (31) zur Befestigung an der Atemschutzmaske (3) verlängernden Klaue (37) angeordnet sind.

7. Schutzhelm nach einem der Ansprüche 1 bis 6, dadurch gekennzeichnet, dass die innere Haube (2) ausser den Transversalbändern (9,10,11), die in Punkten (18, 18') zusammenlaufen, an denen sich die Verhakungskerben (24) zum Anbringen der Befestigungsarme (25) der Atemschutzmaske (3) befinden, ein die Transversalbänder (9,10,11) kreuzendes Längsband (12) sowie ein Stirnband (8) umfasst.

8. Schutzhelm nach einem der Ansprüche 1 bis 6, dadurch gekennzeichnet, dass die innere Haube (2) ausser den Transversalbändern (9,10,11), die in Punkten (18, 18') zusammenlaufen, an denen sich die Verhakungskerben (24) zum Anbringen der Befestigungsarme (25) der Atemschutzmaske (3) befinden, wenigstens ein Kissen (45) zum Abstützen der Stirn und eines Teils der Schläfen des Benutzers umfasst.

9. Schutzhelm nach einem der Ansprüche 1 bis 8, dadurch gekennzeichnet, dass er einen beweglichen, unter der Kalotte (1) versenkbaren Doppelschirm, nämlich einen Augenschirm (47) und einen Gesichtsschirm (48), besitzt.
